# FASCICULE DE BREVET EUROPEEN

(11) **EP 1 424 178 B1**
(45) Date de publication et mention de la délivrance du brevet: **31.05.2006**
(21) Numéro de dépôt: 03292700.6
(22) Date de dépôt: 29.10.2003
(51) Int. Cl.: B28D 1/24, B28D 1/22

(54) **Appareil pour la coupe d'éléments de couverture de toiture tels qu'ardoises**
Schneidvorrichtung für Dachelemente wie Schieferplatten
Apparatus for the cutting of roof covering elements such as slates

(30) Priorité: 28.11.2002 FR 0214951
(43) Date de publication de la demande: 02.06.2004
(73) Titulaire: G. Participations, 44150 Ancenis (FR)
(72) Inventeur: Goubaud, Michel, 44150 Saint Herblon (FR); Goubaud, Laurent, 44150 Ancenis (FR); Goubaud, Sébastien, 44150 Ancenis (FR)
(74) Mandataire: Fosse, Danièle

(56) Documents cités:
- FR-A- 2 414 391
- FR-A- 2 458 369
- FR-A- 2 497 533
- FR-A- 2 528 348
- FR-A- 2 698 117
- FR-A- 2 741 836
- GB-A- 229 108
- US-A- 2 378 428

## Description

La présente invention concerne un appareil pour le tranchage de matériaux en plaques, en particulier d'ardoises ou de vitres selon le préambule de la revendication 1.

Un tel appareil est bien connu, comme l'illustre le brevet FR-A-2.528.348, qui décrit un appareil comprenant au moins un bâti incorporant une table de coupe délimitant une fente longitudinale parcourue par une lame de coupe, de préférence circulaire, montée libre à rotation sur un chariot guidé au-dessus de la fente, ce chariot étant manoeuvré par une poignée de saisie, au moins une pièce constitutive du bâti présentant une arête de coupe formant enclume.

Les appareils connus de l'état de la technique sont généralement lourds et encombrants. Ces appareils sont utilisés au sol. Il en résulte la nécessité pour l'opérateur, qui travaille en élévation, en particulier sur un toit, de procéder régulièrement à des allers et retours entre son point de pose des ardoises et l'emplacement de l'appareil pour procéder au tranchage des ardoises. Cette multiplication des allers et retours et en particulier des étapes d'ascension de la construction pour atteindre le toit augmente les risques d'accidents. On est donc aujourd'hui à la recherche d'appareils pour le tranchage de matériaux en plaques légers et de faible encombrement pour permettre le tranchage des matériaux en plaques, en particulier au niveau de la charpente ou de la toiture de la construction.

Un but de la présente invention est donc de proposer un appareil pour le tranchage de matériaux en plaques dont la conception autorise le portage dudit appareil jusqu'à un emplacement correspondant à l'emplacement de pose des ardoises ou des vitres, en particulier au niveau de la toiture ou de la charpente de la construction.

A cet effet, l'invention a pour objet un appareil pour le tranchage de matériaux en plaques, en particulier d'ardoises ou de vitres, selon la revendication 1.

En outre, il est prévu au moins un arrêt de fin de course du chariot de manière à pouvoir immobiliser le chariot au voisinage d'une fin de course correspondant à un point haut de l'appareil lorsque l'appareil est incliné et libérer ainsi l'espace entre l'extrémité basse opposée de l'appareil et ledit chariot pour permettre la découpe à mains libres des matériaux en plaques.

Grâce au fait que le déplacement naturel par gravité du chariot est empêché lorsque l'appareil est en position inclinée, l'opérateur peut librement positionner son matériau en plaques à trancher sur l'arête de coupe formant enclume avant de procéder au tranchage. L'opérateur a ainsi constamment à son voisinage l'appareil pour le tranchage et n'a plus besoin d'effectuer d'incessants va-et-vient entre son poste de travail et le poste de tranchage qui peuvent être ainsi disposés côte à côte. L'appareil est ainsi positionné sur le toit de manière inclinée en suivant la pente naturelle du toit, les moyens de fixation à la charpente ou à la toiture pouvant être quelconques.

Grâce à la conception de l'appareil, le couvreur peut tour à tour effectuer des opérations de tranchage en série au moyen de la lame de coupe ou des opérations de tranchage plus précises au moyen de l'enclume et d'un marteau.

L'invention sera bien comprise à la lecture de la description suivante d'exemples de réalisation, en référence aux dessins annexés dans lesquels :
la figure 1 représente une vue d'ensemble en perspective d'un appareil pour le tranchage de matériaux en plaques conforme à l'invention ;
la figure 2 représente une vue en perspective de l'appareil de la figure 1, vu suivant un autre angle, le marteau du couvreur ayant été représenté ;
la figure 3 représente une vue en coupe transversale de l'appareil pour le tranchage de matériau en plaques représenté à la figure 1 ;
la figure 4 représente une vue schématique partielle en perspective du chariot surmonté des poignées de manoeuvre dudit chariot et
les figures 5 et 6 représentent des vues schématiques partielles de la table de coupe équipée d'un guide de coupe.

Comme mentionné ci-dessus, l'appareil 1, objet de l'invention, destiné au tranchage de matériaux en plaques, en particulier d'ardoises ou de vitres, se caractérise par sa conception qui permet un positionnement d'un tel appareil directement sur le toit d'une construction. Un tel appareil peut ainsi permettre à un opérateur de disposer, en un même emplacement correspondant à l'emplacement de pose des matériaux en plaques, d'un poste de tranchage lui permettant d'effectuer tout type de tranchage que ce soit un tranchage de type série au moyen d'une lame de coupe ou un tranchage particulier au moyen d'un marteau et d'une enclume.

De manière en soi connue, cet appareil 1 comprend au moins un bâti 2 incorporant une table 3 de coupe. Cette table 3 de coupe délimite une fente 6 longitudinale parcourue par une lame 4 de coupe montée sur un chariot 5. Ce chariot 5 est guidé au-dessus de la fente 6 et manoeuvré par une poignée 7 de saisie.

De manière caractéristique à l'invention, au moins une pièce constitutive du bâti 2, ou couplée à ce dernier, présente une arête 9 de coupe formant enclume. La présence de cette arête 9 de coupe permet ainsi au couvreur d'effectuer des opérations de tranchage des matériaux en plaques au moyen d'un marteau 14 en positionnant le matériau en plaque à découper sur l'arête 9 de coupe. Cette arête de coupe formant enclume sera plus particulièrement utilisée pour des tranchages atypiques. Lorsque les tranchages sont des tranchages de type série, la lame 4 de coupe montée sur le chariot 5 sera utilisée. Le couvreur dispose ainsi, au niveau de son poste de travail, de tous les moyens de tranchage généralement mis à sa disposition pour effectuer les opérations de coupe. Auparavant, il disposait d'une enclume constituée d'une arête de coupe formant enclume et montée sur un pied destiné à être figé dans la charpente de la toiture. Pour faciliter cette opération de tranchage et comme l'illustre en particulier la figure 3, l'arête 9 de coupe s'étend à l'extérieur du périmètre délimité par la table 3 de coupe. Ainsi, le marteau 14 du couvreur, représenté aux figures, peut être librement actionné sans venir endommager le reste de l'appareil. Il dispose d'un espace et d'une course suffisants pour réaliser l'opération de coupe.

Dans les exemples représentés, le bâti est constitué de longeron(s) 2A reliant entre elles des traverses 2B délimitant la course du chariot 5. L'arête 9 de coupe formant enclume est alors constituée par le sommet d'au moins un longeron 2A. Ce longeron 2A du bâti, dont le sommet constitue une arête 9 de coupe formant enclume, est disposé dans une position dans laquelle il surmonte la table 3 de coupe et est décalé par rapport à cette dernière. A nouveau, ce décalage est plus particulièrement visible à la figure 3 où l'on constate que par rapport à l'encombrement de la table 3, l'arête 9 de coupe s'étend à l'extérieur du périmètre délimité par ladite table 3 de coupe. Ce déport permet au couvreur, agissant au moyen de son marteau 14, de ne pas heurter, au cours de l'opération de coupe, la table 3 de coupe.

Pour autoriser une telle opération de tranchage, il est préférable d'immobiliser le chariot 5 dans une position dans laquelle le couvreur peut librement positionner son ardoise sur l'arête 9 de coupe et actionner, avec son autre main, le marteau 14. A cet effet, le chariot 5 coopère avec au moins un arrêt 8 de fin de course, qui sera décrit plus en détail ci-après, de manière à pouvoir être immobilisé au voisinage d'une fin de course lorsque l'appareil 1 est incliné et empêcher le déplacement naturel du chariot par gravité. Ainsi, l'appareil peut être positionné sur un toit et le chariot 5 immobilisé dans une position de fin de course pour permettre à l'opérateur de venir placer librement son ardoise sur l'arête 9 de coupe ou sur la table 3 de coupe malgré l'inclinaison générale de l'appareil. Le chariot 5 peut ensuite être manoeuvré par l'opérateur pour effectuer l'opération de tranchage. Au cours de cette opération de tranchage, l'opérateur tient d'une main l'ardoise tandis qu'il manoeuvre au moyen de l'autre main le chariot. A cet effet, il se positionne à l'extrémité de la table de coupe et déplace le chariot en le rapprochant de lui. Après chaque opération de tranchage, le chariot 5 est ramené dans une position de fin course pour la préparation d'une nouvelle opération de tranchage. L'immobilisation du chariot 5, au voisinage d'une fin de course, peut s'effectuer suivant un grand nombre de formes de réalisation. Dans les exemples représentés, l'arrêt 8 de fin de course est couplé au bâti 2 de l'appareil 1 et est positionné sur la trajectoire suivie par un organe complémentaire, monté sur le chariot 5. Cet organe 9 complémentaire, tel qu'une butée, et/ou l'arrêt 8 de fin de course sont chargés par ressort de manière à s'escamoter ou à se rétracter lors d'un contact mutuel obtenu par déplacement manuel du chariot 5. Ainsi, dans l'exemple représenté à la figure 1, l'arrêt 8 de fin de course est constitué par un simple pion solidaire d'un longeron 2A du bâti. L'organe complémentaire, positionné sur le chariot 5, est quant à lui constitué d'une bille chargée par ressort et faisant saillie au moins partiellement d'un logement affectant la forme d'un doigt s'étendant perpendiculairement au plan vertical passant par la lame de coupe. Lors du déplacement du chariot au voisinage de l'arrêt 8 de fin de course et d'un contact mutuel entre l'arrêt 8 de fin de course et l'organe, la bille se rétracte à l'intérieur de son logement pour permettre le passage par l'organe de l'arrêt 8 de fin de course. L'arrêt 8 de fin de course passé, la bille fait à nouveau saillie de son logement et constitue une butée empêchant le déplacement du chariot en l'absence de la fourniture d'un effort musculaire correspondant à la manoeuvre du chariot. De ce fait, le chariot qui, sous l'effet de son propre poids, tendrait à se déplacer en suivant l'inclinaison de la pente du toit sur lequel il est positionné, n'arrive pas à vaincre la résistance offerte par la coopération de l'arrêt 8 de fin de course et l'organe. Bien évidemment, à chaque fois, l'arrêt 8 de fin de course est positionné à ou au voisinage de l'extrémité de la table de coupe correspondant au point haut de l'appareil quand il est positionné de manière inclinée sur le toit d'une charpente. De manière analogue, cet arrêt 8 de fin de course pourrait être constitué d'un crochet pivotant dont l'axe de pivotement est chargé par ressort, une butée montée sur le chariot provoquant un escamotage du crochet lors d'un contact mutuel entre lesdits éléments puis un rappel du crochet dans une position correspondant à une position de retenue de la butée et par suite, du chariot dont la butée est solidaire. D'autres modes de réalisation peuvent encore être conçus de manière équivalente. Ainsi, l'arrêt 8 de fin de course pourrait, de manière équivalente, être positionné directement sur le chariot 5.

Dans les exemples représentés, l'arrêt 8 de fin de course est positionné à l'une ou l'autre des extrémités de la table de coupe en fonction du sens d'utilisation de la table de coupe tel que cela sera décrit ci-après.

Pour permettre le positionnement d'un tel appareil 1 sur un toit, il est nécessaire de disposer d'un bâti 2 de faible poids et de faible encombrement. A cet effet, le bâti 2 est constitué de longerons 2A assemblés par des traverses 2B délimitant la course du chariot 5. On note que les traverses 2B comportent, au voisinage de leurs pieds, une pluralité de crans 16 servant à la retenue et à la fixation de l'appareil 1, notamment sur les liteaux d'une charpente. Ces traverses 2B peuvent encore être équipées, au voisinage de leur base, d'une pièce pivotante 15 munie de dents ou de pointes destiné(e)s à venir se ficher dans les voliges d'une charpente dans une position angulaire déterminée de la pièce 15 de manière à obtenir une immobilisation de l'appareil. Le bâti 2 est constitué de deux séries de longerons. Une première série de longerons surmonte la table 3 de coupe. Le sommet d'au moins l'un de ces longerons 2A surmontant la table 3 de coupe constitue une arête 9 de coupe formant enclume comme mentionné ci-dessus. Ainsi, l'opérateur peut utiliser le sommet de ces longerons à la manière d'une enclume. A cet effet, il lui suffit de positionner l'ardoise sur ladite arête puis, au moyen d'un marteau 14, de découper l'ardoise suivant ladite arête. Du fait que la table 3 de coupe ne présente pas d'éléments saillants par rapport à l'arête 9 de coupe, qui est disposée décalée, rien ne nuit à une telle opération de coupe. Cette arête 9 de coupe peut présenter également un profil biseauté. La deuxième série de longerons 2A est destinée à permettre la réalisation de la table de coupe. Il en résulte une fabrication et un assemblage extrêmement aisés de l'appareil constitué simplement par quatre longerons et deux traverses. Les première et deuxième séries de longerons se présentent à chaque fois sous forme de cornière. Dans le cas de la deuxième série de longerons servant à la réalisation de la table 3 de coupe, ces cornières sont assemblées de manière telle que leurs branches horizontales, s'étendant sensiblement perpendiculairement à la lame de coupe, sont écartées l'une de l'autre de manière à former, au moyen de leurs arêtes, la fente 6 longitudinale de la table de coupe parcourue par la lame 4 de coupe. Les longerons 2A surmontant la table 3 de coupe se présentent quant à eux également sous forme de cornières. La branche dite horizontale de la cornière s'étendant sensiblement perpendiculairement au plan de la lame 4 de coupe est enserrée entre des moyens 10A, tels que des galets, de guidage en déplacement du chariot 5. Des moyens 10B supplémentaires de guidage du chariot 5 prennent appui sur la face délimitant l'arête de ladite branche. Ces moyens de guidage, constitués ici sous forme de galets, sont plus particulièrement représentés à la figure 2. Il en résulte un guidage parfait du chariot 5 au cours de son déplacement.

Pour faciliter la manoeuvre d'un tel chariot 5, ce dernier comporte deux poignées de saisie représentées en 7A et 7B. Ces deux poignées sont utilisables alternativement par un gaucher ou un droitier. Ainsi, la poignée 7A, telle que représentée, est destinée à un droitier et coopère avec l'arrêt 8 positionné en P2 tandis que la poignée 7B est destinée à un gaucher et coopère avec l'arrêt (non représenté) positionné en P1. Le chariot 5 comporte encore deux positions P1, P2 des arrêts 8 de fin de course, chaque position P1, P2 située à ou au voisinage d'une extrémité de la table 3 de coupe correspondant à l'utilisation d'une poignée 7A, 7B. L'opérateur, en fonction de sa latéralité, se positionnera à l'une ou l'autre des extrémités de l'appareil de coupe pour manoeuvrer la lame de coupe.

Ces poignées 7A, 7B de manoeuvre présentent des parties 11A, 11B de saisie qui s'inscrivent dans un V et coupent le plan passant par la lame 4 de coupe et la fente 6 de circulation de la lame 4 de coupe. Il en résulte ainsi une moindre fatigue de l'opérateur dont le geste est parfaitement naturel au cours de l'opération de tranchage. Lé centre de gravité de la partie de saisie de chaque poignée 7A, 7B s'étend sensiblement à l'aplomb de la fente 6 longitudinale de circulation de la lame de coupe. Enfin, dans les exemples représentés, les poignées 7A, 7B forment un ensemble monobloc affectant la forme d'un pont à pilier 12 central.

Du fait de la possibilité de manoeuvrer un tel chariot depuis l'une ou l'autre des extrémités de la table de coupe, l'arrêt 8 de fin de course du chariot est positionnable à l'une ou l'autre des extrémités du bâti. Il peut également être prévu un appareil comportant deux arrêts 8 de fin de course disposés à ou au voisinage de chacune des extrémités de la table de coupe.

Pour augmenter la précision de la coupe, il est prévu, positionnable à l'une des extrémités de la table 3 de coupe, un guide 13 de coupe affectant la forme générale d'un rapporteur. Ce guide 13 de coupe présente une lumière 14 courbe à l'intérieur de laquelle est positionnable un organe 15 d'immobilisation du guide s'insérant dans la fente 6 longitudinale de circulation de la lame 4 de coupe. Dans les exemples représentés, cet organe 15 est constitué par une vis immobilisée au moyen d'un écrou. Le guide 13 de coupe est équipé en outre d'un axe 16 pivot pour choisir l'angle de coupe désiré avant immobilisation du guide. La présence d'un tel axe pivot 16 améliore l'immobilisation du guide 13 de coupe.

Enfin, le guide 13 comporte, aux extrémités du rapporteur, des surfaces 17 de référence constituant à chaque fois des appuis pour ie matériau à découper. Ces surfaces 17 de référence s'étendent de part et d'autre d'un passage 18 de la lame 4 de coupe à l'intérieur du rapporteur.

Bien évidemment, un tel guide 13 de coupe est positionnable à l'une ou l'autre des extrémités de la table de coupe en fonction de la poignée de manoeuvre utilisée selon que l'opérateur est droitier ou gaucher. En d'autres termes, lorsque l'arrêt 8 de fin de course sera positionné à une extrémité de la table, le guide 13 de coupe sera généralement positionné à l'extrémité opposée de la table de coupe.

Comme mentionné ci-dessus, le fonctionnement d'un tel appareil de coupe est identique en ce qui concerne la lame de coupe à celui d'un appareil de coupe utilisé jusqu'à présent. La différence avec un appareil traditionnel résulte dans l'incorporation de l'enclume à l'appareil, ce qui permet à un couvreur de s'affranchir d'une enclume indépendante. Le couvreur peut ainsi, au moyen d'un même appareil, effectuer tout type d'opération de tranchage. Par ailleurs, il est possible d'immobiliser le chariot en un point haut de l'appareil lorsque ce dernier est en position inclinée. Il en résulte la possibilité pour l'opérateur de positionner librement son ardoise sur la table de coupe ou sur l'arête de coupe formant enclume avant de procéder à la découpe soit par la manoeuvre du chariot entraînant en déplacement la lame de coupe le long de la fente 6 longitudinale de la table de coupe, soit par la manoeuvre d'un marteau 14. L'opérateur tend donc, au cours de cette opération de tranchage, à entraîner en déplacement le chariot vers lui, l'opérateur étant positionné à une extrémité de la table de coupe. Une fois l'opération de tranchage terminée, l'opérateur tend à écarter le chariot de l'extrémité de la table de coupe à laquelle il est positionné pour le ramener en position de fin de course et l'immobiliser au moyen de l'arrêt 8 de fin de course en un point haut de l'appareil. Dans le cas où l'opération de tranchage s'effectue au moyen de l'enclume et du marteau 14, le chariot reste immobilisé en un point haut libérant ainsi suffisamment d'espace pour effectuer l'opération de coupe.

## Revendications

1. Appareil (1) pour le tranchage de matériaux en plaques, en particulier d'ardoises ou de vitres, du type comprenant au moins un bâti (2) incorporant une table (3) de coupe délimitant une fente (6) longitudinale parcourue par une lame (4) de coupe montée sur un chariot (5) guidé au-dessus de la fente (6) et manoeuvré par une poignée (7) de saisie, au moins une pièce constitutive du bâti (2), ou couplée à ce dernier, présentant une arête (9) de coupe formant enclume,
**caractérisé en ce que** l'arête (9) de coupe s'étend à l'extérieur du périmètre délimité par la table (3) de coupe et **en ce que** le bâti est constitué d'au moins un longeron (2A) reliant entre elles des traverses (2B) délimitant la course du chariot (5), le sommet d'au moins un longeron (2A) constituant l'arête (9) de coupe formant enclume.

2. Appareil (1) selon la revendication 1,
**caractérisé en ce que** le longeron (2A) du bâti, dont le sommet constitue une arête (9) de coupe formant enclume, est disposé dans une position dans laquelle il surmonte la table (3) de coupe et est décalé par rapport à cette dernière de manière telle que l'arête (9) de coupe s'étende à l'extérieur du périmètre délimité par la table (3) de coupe.

3. Appareil selon l'une des revendications 1 à 2,
**caractérisé en ce que** l'arête (9) de coupe présente un profil biseauté.

4. Appareil (1) selon l'une des revendications 1 et 2,
**caractérisé en ce que** le bâti (2) est constitué d'au moins deux longerons (2A) surmontant la table (3) de coupe, ces longerons (2A) se présentant sous forme de cornières, la branche de la cornière s'étendant sensiblement perpendiculairement au plan de la lame (4) de coupe étant enserrée entre des moyens (10A), tels que des galets, de guidage en déplacement du chariot (5), des moyens (10B) supplémentaires de guidage du chariot (5) prenant appui sur la face délimitant l'arête de ladite branche.

5. Appareil (1) selon l'une des revendications 1 à 4,
**caractérisé en ce qu'**il est prévu au moins un arrêt (8) de fin de course du chariot (5) de manière à pouvoir immobiliser le chariot (5) au voisinage d'une fin de course correspondant à un point haut de l'appareil lorsque l'appareil (1) est incliné et libérer ainsi l'espace entre l'extrémité basse opposée de l'appareil et ledit chariot (5) pour permettre la découpe à mains libres des matériaux en plaques.

6. Appareil (1) selon la revendication 5,
**caractérisé en ce que** l'arrêt (8) de fin de course est couplé au bâti (2) et est positionné sur la trajectoire suivie par un organe complémentaire, monté sur le chariot (5), l'arrêt de fin de course et/ou l'organe (9) complémentaire étant chargés par ressort de manière à s'escamoter ou se rétracter lors d'un contact mutuel obtenu par déplacement manuel du chariot (5).

7. Appareil (1) selon l'une des revendications 5 et 6,
**caractérisé en ce que** le chariot (5) comporte deux poignées (7A, 7B) de saisie utilisables alternativement par un gaucher ou un droitier et deux positions (P1, P2) des arrêts (8) de fin de course, chaque position (P1, P2) située à ou au voisinage d'une extrémité de la table (3) de coupe correspondant à l'utilisation d'une poignée (7A, 7B).

8. Appareil (1) selon l'une des revendications 1 à 7,
**caractérisé en ce que** le chariot comporte deux poignées (7A, 7B) de saisie dont les parties (11A, 11B) de saisie s'inscrivent dans un V et coupent le plan passant par la lame (4) de coupe et la fente (6) de circulation de la lame (4) de coupe.

9. Appareil (1) selon la revendication 8,
**caractérisé en ce que** le centre de gravité de la partie de saisie de chaque poignée (7A, 7B) s'étend sensiblement à l'aplomb de la fente (6) longitudinale.

10. Appareil (1) selon l'une des revendications 1 à 9,
**caractérisé en ce qu'**il est prévu, positionnable à l'une des extrémités de la table (3) de coupe, un guide (13) de coupe affectant la forme générale d'un rapporteur, ce guide (13) de coupe présentant une lumière (14) courbe à l'intérieur de laquelle est positionnable un organe (15) d'immobilisation du guide s'insérant dans la fente (6) longitudinale de circulation de la lame (4) de coupe.

11. Appareil (1) selon la revendication 10,
**caractérisé en ce que** le guide (13) de coupe est équipé d'un axe (16) pivot pour choisir l'angle de coupe désiré avant immobilisation dudit guide.

12. Appareil (1) selon l'une des revendications 10 et 11,
**caractérisé en ce que** le guide (13) comporte, aux extrémités du rapporteur, des surfaces (17) de référence constituant à chaque fois des appuis pour le matériau à découper, ces surfaces (17) de référence s'étendant de part et d'autre d'un passage (18) de la lame (4) de coupe à l'intérieur du rapporteur.

## Claims

1. Apparatus (1) for slicing materials into sheets, in particular slates or glass, of the type comprising at least one frame (2), which incorporates a cutting table (3) defining a longitudinal gap (6) which is traversed by a cutting blade (4) mounted on a carriage (5) guided above the gap (6) and manoeuvred by a gripping handle (7), at least one constituent part of the frame (2) or a part coupled thereto, having a cutting edge (9) which forms an anvil, **characterised in that** the cutting edge (9) extends to the outside of the perimeter defined by the cutting table (3), and **in that** the frame is made up of at least one strut (2A), interconnecting cross-piece members (2B) which define the travel of the carriage (5), the top of at least one strut (2A) forming the cutting edge (9) which forms the anvil.

2. Apparatus (1) according to claim 1, **characterised in that** the strut (2A) of the frame, the top of which constitutes a cutting edge (9) which forms an anvil, is disposed in a position in which it is higher than the cutting table (3), and is offset relative to said table in such a manner that the cutting edge (9) extends to the outside of the perimeter defined by the cutting table (3).

3. Apparatus according to one of claims 1 to 2, **characterised in that** the cutting edge (9) has a chamfered profile.

4. Apparatus (1) according to one of claims 1 and 2, **characterised in that** the frame (2) is made up of at least two struts (2A) which are higher than the cutting table (3), these struts (2A) being in the form of corner-pieces, the arm of the corner-piece extending substantially perpendicularly to the plane of the cutting blade (4) which is gripped between means (10A), such as rollers, for guiding the displacement of the carriage (5), and additional means (10B) for guiding the carriage (5) being supported on the face which defines the edge of said arm.

5. Apparatus (1) according to one of claims 1 to 4, **characterised in that** at least one travel end-stop (8) for the carriage (5) is provided so as to be able to immobilise the carriage (5) in the vicinity of a travel end which corresponds to a high point of the apparatus when the apparatus (1) is inclined, and thereby free the space between the opposite low end of the apparatus and said carriage (5) to permit hands-free cutting of the materials into sheets.

6. Apparatus (1) according to claim 5, **characterised in that** the travel end-stop (8) is coupled to the frame (2), and is positioned on the trajectory followed by a complementary member, mounted on the carriage (5), the travel end-stop and/or the complementary member (9) being spring-loaded so as to withdraw or retract when a mutual contact is produced by manual displacement of the carriage (5).

7. Apparatus (1) according to one of claims 5 and 6, **characterised in that** the carriage (5) includes two gripping handles (7A, 7B), which are usable alternatively by a left-handed person or a right-handed person, and two positions (P1, P2) of the travel end-stops (8), each position (P1, P2), situated at or in the vicinity of one end of the cutting table (3), corresponding to the use of one handle (7A, 7B).

8. Apparatus (1) according to one of claims 1 to 7, **characterised in that** the carriage includes two gripping handles (7A, 7B), the gripping portions (11A, 11B) of which are inscribed in a "V" and intersect with the plane passing through the cutting blade (4) and the circulation gap (6) of the cutting blade (4).

9. Apparatus (1) according to claim 8, **characterised in that** the centre of gravity of the gripping portion of each handle (7A, 7B) extends substantially perpendicularly to the longitudinal gap (6).

10. Apparatus (1) according to one of claims 1 to 9, **characterised in that** a cutting guide (13) is provided, which is positionable at one of the ends of the cutting table (3), said cutting guide having the general configuration of a protractor, this cutting guide (13) having a curved opening (14), inside which is positionable a member (15) for immobilising the guide, which is inserted into the longitudinal circulation gap (6) of the cutting blade (4).

11. Apparatus (1) according to claim 10, **characterised in that** the cutting guide (13) is fitted with a pivot spindle (16) to select the desired cutting angle before immobilisation of said guide.

12. Apparatus (1) according to one of claims 10 and 11, **characterised in that** the guide (13) includes, at the ends of the protractor, reference surfaces (17), which each time form supports for the material to be cut, these reference surfaces (17) extending on each side of a passage (18) for the cutting blade (4) inside the protractor.

## Patentansprüche

1. Vorrichtung (1) für das Schneiden von Materialien in Platten, insbesondere Schiefer oder Glas, die mindestens ein Gestell (2) mit einem Schneidtisch (3) aufweist, der einen Längsschlitz (6) begrenzt, in dem eine auf einem über dem Schlitz (6) laufenden Schlitten (5) fixierte, aufrecht stehende Schneidklinge (4) läuft, wobei dieser Schlitten mittels eines Handgriffs (7) geführt ist, und wenigstens ein Teil aufweist, das Bestandteil des Gestells (2) ist oder mit dem letzteren verbunden ist, das eine Schneidkante (9) aufweist, das ein Anlageelement bildet, **dadurch gekennzeichnet, dass** sich die Schneidkante (9) außerhalb der durch den Schneidtisch (3) gebildeten Begrenzung erstreckt und dass das Gestell aus mindestens einem Längsträger (2A) besteht, der Traversen (2B) verbindet, welche die Bewegung des Schlittens (5) begrenzen, wobei der Rand mindestens eines Längsträgers (2A) die Schneidkante (9) bildet, die gleichzeitig das Anlageelement bildet.

2. Vorrichtung (1) nach Anspruch 1, **dadurch gekennzeichnet, dass** der Längsträger (2A) des Gestells, dessen Rand eine Schneidkante (9) bildet, die gleichzeitig das Anlageelement bildet, in einer Stellung über dem Schneidtisch (3) fixiert und zur letzteren derart verschoben ist, dass sich die Schneidkante (9) außerhalb der durch den Schneidtisch(3) gebildeten Begrenzung erstreckt.

3. Vorrichtung nach Anspruch 1 bis 2, **dadurch gekennzeichnet, dass** die Schneidkante (9) ein abgeschrägtes Profil aufweist.

4. Vorrichtung (1) nach Anspruch 1 und 2, **dadurch gekennzeichnet, dass** das Gestell (2) aus mindestens zwei Längsträgern (2A) besteht, wobei die Längsträger (2A) jeweils durch ein Winkelprofil gebildet sind, die sich über dem Schneidtisch (3) befinden, während der Schenkel des Winkelprofils sich im wesentlichen im rechten Winkel zur Ebene der Schneidklinge (4) erstreckt, die während der Bewegung des Schlittens (5) auf Mitteln (10A), beispielsweise Führungsrollen, läuft, während zusätzliche Mittel (10B) zur Führung des Schlittens (5) an der Seite anliegen, die die Schneidkante des genannten Schenkels begrenzt.

5. Vorrichtung (1) nach einem der Ansprüche 1 bis 4, **dadurch gekennzeichnet, dass** mindestens ein Endanschlag (8) für den Schlitten (5) vorgesehen ist, um den Schlitten (5) nahe bei der Endstellung feststellen zu können, entsprechend einem Hochpunkt der Vorrichtung, wenn die Vorrichtung (1) geneigt ist, damit ein Raum zwischen dem gegenüberliegenden unteren Ende der Vorrichtung und dem genannten Schlitten (5) frei wird, um eine Hand frei zu haben, um das Schneiden der Materialien in Platten durchführen zu können.

6. Vorrichtung (1) nach Anspruch 5, **dadurch gekennzeichnet, dass** der Anschlag (8) an der Endstellung an dem Gestell (2) ausgebildet ist und auf der vorgegebenen Bahn positioniert wird, gefolgt von einem auf dem Schlitten (5) montierten Zusatzorgan, wobei der Anschlag an der Endstellung und/oder das Zusatzorgan (9) durch eine Feder gespannt werden, um bei einem gegenseitigen Kontakt, ausgelöst durch die manuelle Bewegung des Schlittens (5), einzufahren oder sich zurück zu ziehen.

7. Vorrichtung (1) nach einem der Ansprüche 5 und 6, **dadurch gekennzeichnet, dass** der Schlitten (5) zwei Handgriffe (7A, 7B), die wechselweise von einem Linkshänder oder einem Rechtshänder verwendet werden können, und zwei Stellungen (P1, P2) für Endanschläge (8) aufweist, wobei jede Stellung (P1, P2) sich bei oder in der Nähe eines Endes des Schneidtisches (3) befindet und der Benutzung eines Griffs (7A, 7B) entspricht.

8. Vorrichtung (1) nach einem der Ansprüche 1 bis 7, **dadurch gekennzeichnet, dass** der Schlitten zwei Handgriffe (7A, 7B) aufweist, deren Griffstellen (11A 11B) ein V bilden und die Ebene schneiden, welche die Schneideklinge (4) und den Laufschlitz (6) der Schneidklinge (4) durchquert.

9. Vorrichtung (1) nach Anspruch 8, **dadurch gekennzeichnet, dass** der Schwerpunkt der Griffstelle jedes Griffs (7A, 7B) sich im Wesentlichen senkrecht zu dem Längsschlitz (6) erstreckt.

10. Vorrichtung (1) nach einem der Ansprüche 1 bis 9, **dadurch gekennzeichnet, dass** an einem der Enden des Schneidtisches(3) eine Schneidführung (13) in der Form einer Winkellehre fixiert werden kann, wobei die Schneidführung (13) einen gekrümmten Ausschnitt (14) aufweist, in dessen Innerem ein Feststellorgan (15) der Schneidführung angeordnet werden kann, das in die Lauf-Längsschlitz (6) der Schneideklinge (4) eingreift.

11. Vorrichtung (1) nach Anspruch 10, **dadurch gekennzeichnet, dass** die Schneidführung (13) eine Drehachse (16) aufweist, damit der gewünschte Schneidewinkel vor der Feststellung der genannten Führung gewählt werden kann.

12. Vorrichtung (1) nach einem der Ansprüche 10 und 11, **dadurch gekennzeichnet, dass** die Führung (13) an den Enden der Winkellehre Referenzoberflächen (17) umfasst, welche die Auflage für das jeweils zu zerschneidende Material bilden, wobei die Oberflächen (17) sich beidseitig des Durchgangs (18) der Schneideklinge (4) im Inneren der Winkellehre erstrecken.
